# EUROPÄISCHE PATENTSCHRIFT

(11) **EP 0 083 038 B1**
(45) Veröffentlichungstag und Bekanntmachung des Hinweises auf die Patenterteilung: **26.06.1985**
(21) Anmeldenummer: 82111731.4
(22) Anmeldetag: 17.12.1982
(51) Int. Cl.: B61K 7/18

(54) **Prellbock für Gleisanlagen**
Buffer stop for track systems
Heurtoir pour des voies

(30) Priorität: 29.12.1981 DE 3151795; 26.08.1982 DE 3231696
(43) Veröffentlichungstag der Anmeldung: 06.07.1983
(73) Patentinhaber: Rheiner Maschinenfabrik Windhoff Akt.-Ges., D-4440 Rheine (DE)
(72) Erfinder: Kleikamp, Wilhelm, Dipl.-Ing., D-4440 Rheine 11 (DE); Korte, Manfred, Dipl.-Ing., D-4440 Rheine 1 (DE); Bucksch, Herbert, Dipl.-Ing., D-4443 Schüttorf (DE); Rottwinkel, Reinhold, Dipl.-Ing., D-4440 Rheine (DE)
(74) Vertreter: Habbel, Hans-Georg, Dipl.-Ing.

## Beschreibung

Die Erfindung bezieht sich auf einen Prellbock für auf Gleisanlagen verfahrbare Schienenfahrzeuge entsprechend dem Gattungsbegriff des Patentanspruches 1.

Aus der GB-A-20 50 274 ist eine gattungsbildende Einrichtung bekannt, die mit Vorteil in Rangierbahnhöfen eingesetzt werden kann, um die bei der Zugbildung in die Richtungsgleise einlaufenden Waggons am Ende der Richtungsgleise zum Stehen zu bringen. Bei dieser bekannten Einrichtung werden die beiden Prellbockhälften durch eine Kolbenzylinderanordnung gebildet, die einenendes ortsfest aber schwenkbar gelagert ist, und anderenendes an einen Lenker anschließt, der seinerseits schwenkbar aber ortsfest gelagert ist. Durch entsprechende Betätigung des Hydraulikkreises für die Kolbenzylinderanordnung ist unter Zwischenschaltung des Lenkers das Anheben und Einfahren dieses Prellbockes bzw. dieser Prellbockstützen möglich. Die bekannte Anordnung hat den Nachteil, daß das Lösen der eigentlichen Pufferfläche des Prellbocks vom Waggonpuffer nur sehr langsam erfolgt, da es nicht möglich ist, über eine Hydrauliksteuerung für die Kolbenzylinderanordnung ein blitzschnelles Einschwenken des ausgefahrenen Prellbockes zu erreichen.

Aus der GB-A-827587 ist ebenfalls ein mit Vorteil in Richtungsgleisen einsetzbarer Prellbock bekannt, bei dem das Ein- und Ausschwenken über eine Getriebeeinrichtung erfolgt, die zwar für das Einschwenken des Prellbocks in den Weg der Waggons zufriedenstellend arbeiten kann, bei der aber das Lösen der Pufferfläche des Prellbocks von dem Waggonpuffer nur relativ langsam erfolgen kann, so daß auch hier in Richtungsgleisen nicht ein schnelles Lösen erreichbar ist. Werden die Pufferflächen nicht schnell genug gelöst und der eigentliche Prellbock nicht schnell genug eingeklappt, kann es einerseits zu Beschädigungen an den Puffertellern des Waggons kommen, zum anderen zu Beschädigungen der Waggons selbst und des Prellbocks.

Der Erfindung liegt die Aufgabe zugrunde, die gattungsgemäße Einrichtung dahingehend zu verbessern, daß eine Prellbockanordnung geschaffen wird, bei der ein schnelles Lösen der Prellbockpufferflächen von den Waggons ermöglicht wird, ohne daß eine komplizierte und damit kostenaufwendige Steuerung eingesetzt werden muß.

Diese der Erfindung zugrundeliegende Aufgabe wird durch die Merkmale des kennzeichnenden Teils des Hauptanspruches gelöst.

Mit anderen Worten ausgedrückt wird durch die Erfindung ein Prellbock geschaffen, der mittels einer mechanischen Anordnung ein blitzartiges Lösen der Prellbockpufferflächen von den Waggonpuffern in Gleislängsachse erreicht, wobei für die Aufrichtbewegung des Prellbocks eine Hydrauliksteuerung oder eine Getriebesteuerung eingesetzt werden kann, die etwas langsamer arbeiten kann als die Löseeinrichtung bei der Einklappbewegung des Prellbocks. Durch die Kombination aus Hydrauliksteuerung bzw. Getriebesteuerung einerseits und mechanischer Verriegelung andererseits wird die der Erfindung zugrundeliegende Aufgabe in der Praxis zufriedenstellender Weise gelöst.

Vorteilhafte Ausgestaltungen sind in den Unteransprüchen erläutert. So konnte beispielsweise festgestellt werden, daß bei der Anordnung gemäß Anspruch 8, bei welcher der Getriebemotor für die Aufrichtbewegung eingesetzt wird, für den Antrieb eines solchen Getriebemotors nur sehr geringe Antriebskräfte zu installieren sind, wobei trotzdem eine einwandfreie sichere Arbeitsweise des Prellbocks gewährleistet ist.

Ausführungsbeispiele der Erfindung werden nachfolgend anhand der Zeichnungen erläutert. Die Zeichnungen zeigen dabei in
Figur 1 relativ schematisch eine Seitenansicht auf eine erste Ausführungsform eines Prellbocks mit seinen Betätigungsmitteln und gleichzeitig eine Draufsicht, in
Figur 2 die Anordnung des Prellbocks gemäß Fig. 1 in Verbindung mit dem Lichtraumprofil, in
Figur 3 in größerem Maßstab das Widerlager des eigentlichen Prellbocks gemäß Fig. 1 und die Betätigungsmittel, in
Figur 4 in ebenfalls größerem Maßstab die Horizontalführung zwischen der Kolbenzylinderanordnung und der Führungsstange, in
Figur 5 eine abgeänderte Ausführungsform der Anordnung gemäß Fig. 1, in
Figur 6 einen Prellbock in seiner Arbeitslage unmittelbar nach Anheben des eigentlichen Prellbocks aus der Ruhestellung mit einer anderen Antriebsvorrichtung, in
Figur 7 den Prellbock gemäß Fig. 6 in der Arbeitslage, wobei die Mitnehmerscheibe sich in eine Warteposition zurückbewegt hat, in
Figur 8 den Prellbock gemäß Fig. in einer Stellung, in der durch eine Drehbewegung der Mitnehmerscheibe die Verriegelung des Prellbockes aufgehoben ist und dieser sich nunmehr augenblicklich zurück in die Ruhestellung bewegen kann und in
Figur 9 den Prellbock gemäß Fig.6 in der Ruhestellung und die Mitnehmerscheibe in einer Stellung, in der sie wieder arbeitsbereit ist, um den Prellbock in die Arbeitsstellung zu führen.

In Fig. 1 ist mit 1 ein Teil einer Gleisanlage dargestellt und mit 2 ein Prellbock, wobei selbstverständlich zwei solcher Prellböcke auf beiden Seiten der Schienen angeordnet sein können. Der eigentliche Prellbock besteht aus zwei in Gleislängsrichtung ausgerichteten Prellbockstützen 3 und 4, z. B. teleskopierenden Rohrteilen, in denen Federpakete angeordnet sind, die aus Pufferfedern bestehen können und die beim Aufprall eines Waggons zusammenfedern und dabei einen großen Teil der kinetischen Energie des Waggons in Reibung unwandeln. Ein Puffer eines Waggons ist bei 5 dargestellt und dieser Puffer liegt an der Pufferfläche 6 des Prellbockes an. Die Prellbockhälften 3 und 4 werden einenendes von einem Lenker 7 getragen, der ortsfest schwenkbar bei 8 an einem entsprechenden Widerlager, z. B. einem Fundament oder einem am Gleisrost 1 befestigten Gehäuse, angeordnet ist. Das andere Ende der Prellbockhälften 3 und 4 ist in einer Horizontalführung 9 verschieblich gelagert und trägt eine Sperrklinke 10, die frei schwenkbar um eine Schwenkwelle 11 beweglich ist.

Die Bewegung des Lenkers 7 erfolgt über eine Kolbenzylinderanordnung 12, die in einer Horizontalführung 14 um ein kleines Maß hin- und herverschiebbar gelagert ist, wobei das dem Lenker 7 abgewandte Ende der Kolbenzylinderanordnung 12 gelenkig an einer Führungsstange 15 angreift, die anderenendes an einen Riegelhebei 16 greift, der ortsfest schwenkbar gelagert ist, so wie dies deutlich bei 17 in Fig. 3 dargestellt ist. Der Riegelhebel 16 trägt an dem dem Anlenkpunkt der Führungsstange 15 abgewandten Ende einen Verbindungshebel 18, der an einer Riegelplatte 19 angreift, die in einer nicht im Detail dargestellten Führung hin- und herverschiebbar ist, so wie dies Fig. 3 erkennen läßt. Oberhalb der Riegelplatte 19 liegt ein Widerlager 20, das ortsfest angeordnet ist und gegen das sich das entsprechend ausgebildete Ende der Sperrklinke 10 anlegt, wobei sich die Sperrklinke 10 dann zusätzlich auf der Riegelplatte 19 abstützt.

Die Horizontalführung 14 besteht im wesentlichen aus einem Kulissenstein 21 (Fig. 4), an dem gelenkig einerseits die Kolbenzylinderanordnung 12 und andererseits die Führungsstange 15 angreift. Der Kulissenstein 21 ist zwischen den Anschlägen A bzw. B hin- und herverfahrbar, indem er in einer entsprechenden Horizontalfüh-. rung in an sich bekannter Weise gelagert ist.

Üblicherweise werden zwei Prellböcke 2 angeordnet, die jeweils mit dem zugeordneten Puffer 5 des Waggons in Kontakt kommen. In einem solchen Fall werden die Führungsstangen 15 der beiden Prellböcke 2 über eine Welle 22 miteinander dadurch verbunden, daß der Riegelhebel 16 auf dieser Welle fest angeordnet ist, so daß eine synchronisierte Bewegung des Riegelhebels 16 sichergestellt wird.

Fig. 2 zeigt, daß der Lenker 7 gegenüber der Horizontalen schräggestellt ist und dadurch bei Aufrichten in das Lichtraumprofil L gelangt, und zwar genau gegenüberliegend der Puffer 5 und daß beim Abklappen (rechter Teil der Fig. 2) die Gesamtanordnung aus dem Lichtraumprofil L entfernt ist, dabei aber kaum über die Gleise zur Seite hin vorsteht, wobei hier eine entsprechende Ausbildung der Schwellen vorgenommen sein kann, wobei die Gesamtanordnung über ein in der Zeichnung nicht näher dargestelltes und nicht ausführlich erläutertes Fundament gelagert ist.

Fig. 5 zeigt, daß anstelle des Lenkers 7 auch eine Parallelogrammanordnung 23 eingesetzt werden kann, ohne daß dadurch der Grundgedanke der vorstehend erläuterten Anordnung verlassen wird.

Die Arbeitsweise der vorstehend erläuterten Einrichtung ist wie folgt :
Durch Druckbeaufschlagen der Kolbenzylinderanordnung im Fall der in Fig.1 dargestellten Stellung der Gesamtanordnung erfolgt ein Einziehen des Kolbens in den eigentlichen Zylinder. Hierbei bewegt sich der Kulissenstein 21 aus der in Fig. 1 dargestellten Stellung in die in Fig. 4 dargestellte Stellung, d. h. er kommt zur Anlage an dem Anschlag A. Durch diese Bewegung erfolgte ein Zug an der Führungsstange 15 und der Riegelhebel 16 wurde um die Welle 22 im Uhrzeigersinn geschwenkt. Der dadurch auf den Verbindungshebel 18 ausgeübte Zug führt die Riegelplatte 19 in eine Stellung, in der sie sich voll unterhalb des Widerlagers 20 befindet. Dadurch, daß die Sperrklinke ihre Unterstützung verloren hat, fällt diese herunter. Bei einem weiteren Zug an der Kolbenstange der Koibenzylinderanordnung wird nunmehr der Lenker 7 um das Drehlager 8 ebenfalls in Richtung des Uhrzeigersinnes bewegt und hierdurch die beiden Prellbockstützen 3 und 4 in der Horizontalführung 9 nach hinten geschoben, so wie dies gestrichelt in Fig. 3 dargestellt ist. Hierbei hat die Sperrklinke 10 das Widerlager 20 überlaufen, da die Sperrklinke nach links in Fig. 3 wegschwenken kann.

Durch diese Bewegung wird die Gesamtanordnung in die in Fig. 2 rechts dargestellte Stellung, d. h. die Ruhelage, geführt. Um den Puffer wieder aufzurichten, wird nunmehr durch entsprechende Druckanwendung auf die Kolbenzylinderanordnung der Kolben 12 ausgefahren. Da der Widerstand, den der Lenker 7 und die Prellbockstützen 3 und 4 darstellen, größer ist als der Widerstand, der sich einer Verschiebung des Kulissensteins entgegensetzt, wird der Kulissenstein nunmehr aus der in Fig.4 dargestellten Stellung in die in Fig. 1 dargestellte Stellung geführt, d. h. die eigentliche Riegelplatte 19 kommt aus ihrer zurückgezogenen Stellung, in der sie sich fluchtend unterhalb des Widerlagers 20 befindet, in die in Fig. 3 in voll ausgezogenen Linien dargestellte Stellung. Bei einem weiteren Druck auf den Kolben wird der Lenker angehoben und dabei gleichzeitig in das Lichtraumprofil L eingeschwenkt und weiterhin die Prellbockanordnung 2 in der Horizontalführung 9 nach vorne gezogen. Hierbei überfährt die Sperrklinke 10 das Widerlager 20 und gelangt dadurch zwangsläufig in die in Fig. 3 dargestellte Riegelstellung, in der der Prellbock wieder in die aufrechtstehende Lage gemäß Fig. 1 geführt ist.

In der eingeklappten Stellung kann der Prellbock durch Waggons problemlos überfahren werden, wobei dadurch, daß die beiden Prellböcke über die Welle 22 miteinander verbunden sind, erreicht wird, daß ein gleichzeitiges Einschwenken der Prellböcke erfolgt.

Fig. 5 zeigt, daß anstelle des Einfachlenkers 7 auch ein Parallelogrammlenker 23 eingesetzt werden kann, ohne daß die vorstehend erläuterte Arbeitsweise der erfindungsgemäßen Einrichtung verlassen wird.

Der Prellbock 2 gemäß Fig. 6 besteht aus einer Prellbockstütze 30, die beispielsweise aus zwei teleskopierenden Rohrteilen gebildet sein kann, in denen Federpakete angeordnet sein können, die aus Pufferfedern bestehen und die beim Aufprall eines Waggons zusammenfedern und dabei einen großen Teil der kinetischen Energie des Waggons in Reibung unwandeln. Ein nicht in der Zeichnung dargestellter Puffer eines Waggons kommt an dem Prellbockpuffer 6 zur Anlage. Der Prellbock 2 wird einenendes von einer Lenkeranordnung 7 getragen, die ortsfest schwenkbar bei 8 an einem entsprechenden Widerlager, z. B. einem Fundament oder dem Gleisrost, angeordnet ist. Das andere Ende der Prellbockstütze 30 ist in einer Horizontalführung 9 verschieblich gelagert und trägt eine Sperrklinke 10, die frei schwenkbar um eine Schwenkwelle 11 beweglich ist.

Bei dem dargestellten Ausführungsbeispiel ist die Gesamtanordnung des eigentlichen Prellbocks innerhalb eines Gehäuses 31 angeordnet, das an dem Gleisrost festgelegt sein kann.

Die Bewegung der Lenkeranordnung 7 erfolgt über eine Antriebsvorrichtung 120, die bei den Ausführungsformen gemäß Fig. 6 bis 9 durch einen Getriebemotor 32 und einen Kettentrieb 33 gebildet ist, wobei der Kettentrieb 33 auf eine Mitnehmerscheibe 34 wirkt. Die Mitnehmerscheibe kann sich frei auf der Welle 8 für die Lenkeranordnung 7 drehen, d. h. die Drehbewegung der Mitnehmerscheibe 34 ist unabhängig von der ebenfalls auf der Welle 8 gelagerten Lenkeranordnung 7.

Die Mitnehmerscheibe 34 trägt einen Ansatz 35, der mit einem Anschlag 36 an der Lenkeranordnung 7 in Kontakt kommen kann, so wie dies Fig.6 zeigt, während gemäß Fig.7 die Mitnehmerscheibe 34 in einer Stellung steht, in der dieser Kontakt aufgehoben ist.

Die Lenkeranordnung 7 ist bei 37 schwenkbar mit der Prellbockstütze 30 verbunden und der Prellbockpuffer 6 ist hinsichtlich seiner Winkelstellung fest an der Prellbockstütze 30 angeordnet.

Der Ansatz 35 der Mitnehmerscheibe 34 trägt eine Führungsstange 15, die in entsprechenden Lagern gelagert bei der Bewegung der Mitnehmerscheibe 34 hin- und herbeweglich ist.

In dem Gehäuse 31 ist eine Horizontalführung 9 vorgesehen, in der sich das rückwärtige Ende der Prellbockstütze 30 führt, beispielsweise über einen entsprechenden Kulissenstein od. dgl. Zwischen dieser der Prellbockstütze 30 zugeordneten, in der Zeichnung nicht erkennbaren Führung und dem vorderen Ende der Horizontalführung 9 ist eine Druckfederanordnung 38 vorgesehen, die bei der Bewegung der Prellbockstütze 30 beispielsweise aus der in Fig. 9 dargestellten Stellung in die in Fig. 6 dargestellte Stellung gespannt wird, sich aber entspannen kann, wenn die Sperrklinke 10 freigegeben wird, so daß sie dadurch die Prellbockstütze 30 aus der in Fig. 6 dargestellten Stellung in die in Fig. 9 dargestellte Stellung führt.

Im Bereich des rückwärtigen Endes der Prellbockstütze 30 ist ein Widerlager 20 vorgesehen. Dieses Widerlager 20 besteht aus einer Riegelplatte 39, die schwenkbar bei 40 ortsfest, d. h. beispielsweise im Gehäuse 31 gelagert ist und die an ihrer Oberseite eine Abstützung 41 aufweist, an der die Sperrklinke 10 zur Anlage kommen kann, wie dies deutlich Fig. 6 zeigt. Die Riegelplatte 39 wird in der in den Fig. 6 und 7 dargestellten Stellung gehalten, dadurch, daß sie sich auf das rückwärtige Ende der Führungsstange 15 auflegt. Wird die Führungsstange nach vorne bewegt, wird dadurch die Unterstützung der Riegelplatte 39 aufgehoben und die Riegelplatte 39 kann um die Achse 40 schwenken und kommt dann in die in Fig. dargestellte Stellung.

Fest mit der Riegelplatte 39 ist eine Auflaufkufe 42 verbunden, die aufgrund ihrer festen Verbindung mit der Riegelplatte 39 die Schwenkbewegung der Riegelplatte mitmacht.

Bei 43 ist ein Lagerbock dargestellt, der innerhalb des Gehäuses 31 angeordnet ist und auf den sich in der Nichtarbeitsstellung die Prellbockstütze 30 auflegt.

Die zum Betrieb der Anordnung erforderlichen Endschalter, die letztlich den Getriebemotor 32 steuern, sind in der Zeichnung aus Übersichtlichkeitsgründen nicht dargestellt.

Die Wirkungsweise der Einrichtung gemäß Fig. 6 bis 9 ist wie folgt :
Figur 6 Durch den Getriebemotor 32 wurde die Mitnehmerscheibe 34 um eine Winkelbewegung entgegengesetzt dem Uhrzeiger angetrieben und hat die Lenkeranordnung 7 aus der in Fig. 9 dargestellten Stellung in die in Fig. 6 dargestellte Stellung angehoben.

Bei dieser Bewegung wurde die Prellbockstütze 30 geführt in der Horizontalführung 9 nach vorne gezogen und hat die Druckfederanordnung 38 komprimiert. Die frei schwenkbar am rückwärtigen Ende der Prellbockstütze hängende Sperrklinke 10 (s. Fig. 9) hat die Abstützung 41 überlaufen und kommt mit ihrer Unterseite auf die Oberseite der Riegelplatte 39 zur Anlage und stützt sich nunmehr einerseits an der Oberseite der Riegelplatte 39, andererseits an der Abstützung 41 ab. Durch diese Stellung ist die Prellbockstütze in ihrer in Fig. 6 dargestellten Stellung verriegelt und arbeitsbereit.

Figur 7 Aus der Stellung gemäß Fig. 1 hat sich nunmehr die Mitnehmerscheibe 34 um einen kleinen Winkelbetrag in Richtung des Uhrzeigers gedreht und befindet sich nunmehr in einer Bereitschaftsstellung. Die Abstützung des Prellbocks, d. h. der Prellbockstütze 30, erfolgt ausschließlich durch das Zusammenwirken der Sperrklinke 10 mit dem Widerlager 20.

Figur 8 Angetrieben durch den Getriebemotor 32 hat sich die Mitnehmerscheibe 34 um einen weiteren Winkelbetrag in Richtung des Uhrzeigers gedreht und hierbei die Führungsstange 15 mitgenommen, die dadurch an ihrem entgegengesetzten Ende von der Riegelplatte 39 freigekommen ist, diese nicht mehr unterstützt, so daß dadurch die Riegelplatte 39 nach unten gefallen ist, und zwar um die Schwenkachse 40. Aufgrund dieser Bewegung konnte die Sperrklinke 10 frei durchpendeln. Die Abstützung der Prellbockstütze 30 ist aufgehoben und nunmehr kann die in der Druckfederanordnung 38 gespeicherte Energie freigegeben werden, die dann die Prellbockstütze 30 geführt in der Horizontalführung 9 nach hinten führt. Hierbei überläuft das rückwärtige Ende der Prellbockstütze die Auflaufkufe 42 und hebt damit die Riegelplatte 39 in eine Lage an, in der nunmehr die Möglichkeit besteht, daß durch eine Rückbewegung der Mitnehmerscheibe 34 (Drehbewegung in Richtung entgegen dem Uhrzeigersinn) die Führungsstange 15 wieder unter die Riegelplatte 39 geführt werden kann, so wie dies in Fig. 9 dargestellt ist. Hiermit ist das Widerlager 20 wieder arbeitsbereit, der Prellbock befindet sich aber in einer Ruhestellung.

Figur 9 Der Prellbock befindet sich in der Ruhestellung, die Mitnehmerscheibe 34 in einer Bereitschaftsstellung, d. h. unmittelbar bei Antrieb der Mitnehmerscheibe 34 in Richtung entgegengesetzt dem Uhrzeigersinn kommt der Ansatz 35 der Mitnehmerscheibe 34 mit dem Anschlag 36 der Lenkeranordnung 7 in Kontakt und kann nunmehr die Lenkeranordnung 7 hochheben. Hierbei überläuft die freihängende Sperrklinke 10 die Auflaufkufe 42 und gelangt hinter die Abstützung 41 der Riegelplatte 39, so daß.dann die in Fig. 6 dargestellte Stellung wieder erreicht ist.

## Patentansprüche

1. Prellbock (2) für auf Gleisanlagen verfahrbare Schienenfahrzeuge mit zwei in Gleislängsrichtung ausgerichteten, gegeneinander federnd beweglichen Prellbockstützen (3, 4 ; 30), an dessen vorderen eine Prellbockpufferfläche (6) aufweisenden Ende ein Lenker (7) gelenkig anschließt, der anderenendes ortsfest an einem Fundament außerhalb des Lichtraumprofils (L) schwenkbar (bei 8) gelagert ist, während das hintere Ende sich an einem ortsfesten Widerlager (20) abstützt, wobei der Prellbock aus einer das Gleis freigebenden, außerhalb des Lichtraumprofils befindlichen Ruhestellung in eine Arbeitsstellung innerhalb des Fahrzeugbegrenzungsprofils führbar ist, in der die Prellbockpufferflächen (6) mit einem Waggonpuffer (5) in Kontakt kommen, gekennzeichnet durch
a) eine mit dem Lenker (7) verbundene Kolbenzylinderanordnung (12), die im Bereich des Fundaments in einer kurzen, durch endseitige Anschläge (A, B) begrenzten Horizontalführung (14) schwenkbar gelagert ist,
b) eine Horizontalführung (9) für das hintere Ende der Prellbockstützen (3, 4),
c) eine ebenfalls an dem hinteren Ende des Prellbockstützen angeordnete frei schwenkbare Sperrklinke (10), die an dem ortsfesten Widerlager (20) zur Anlage kommt,
d) eine mit der Kolbenzylinderanordnung (12) im Bereich der Horizontalführung (14) verbundene Führungsstange (15), die an ihrem der Kolbenzylinderanordnung (12) abgewandten Ende eine Riegelplatte (19) trägt, die die Sperrklinke (10) in ihrer Anlage an dem Widerlager (20) hält oder bei entsprechender Bewegung der Kolbenzylinderanordnung (12) die Sperrklinke von dem Widerlager (20) freigibt.

2. Prellbock nach Anspruch 1, dadurch gekennzeichnet, daß die Führungsstange (15) an ihrer Widerlagerseite an einem mittig drehbar ortsfest gelagerten Riegelhebel (16) angreift, der an seinem anderen Hebelende an der Riegelplatte (19) angreift, die unterhalb des ortsfesten Widerlagers (20) horizontal hin- und her verschiebbar ist und die Sperrklinke (10) in der Riegelstellung untergreift (Fig. 3).

3. Prellbock zumindest nach Anspruch 1 mit auf jeder Seite des Gleises vorgesehenen Prellbockstützen (3, 4), dadurch gekennzeichnet, daß die Riegelhebel (16) über eine gemeinsame Welle miteinander verbunden sind (Fig. 2).

4. Prellbock nach einem oder mehreren der vorhergehenden Ansprüche, dadurch gekennzeichnet, daß die Horizontalführung (14) zwischen der Kolbenzylinderanordnung (12) und der Führungsstange (15) einen Kulissenstein (21) aufweist, an dem die Kolbenzylinderanordnung (12) und die Führungsstange (15) angreift (Fig. 4).

5. Prellbock nach Anspruch 1 und 4, dadurch gekennzeichnet, daß die Bewegung des Kulissensteines (21) in der Horizontalführung (14) nur so groß gewählt ist, daß eine Verriegelung oder Freigabe der Sperrklinke (10) erfolgt.

6. Prellbock wenigstens nach Anspruch 1, dadurch gekennzeichnet, daß die gegeneinander beweglichen Prellbockstützen (3, 4) gegen an sich bekannte Pufferfedern beweglich sind.

7. Prellbock wenigstens nach Anspruch 1, dadurch gekennzeichnet, daß der Lenker (7) als Parallelogrammgestänge (23) ausgebildet ist (Fig. 5).

8. Prellbock wenigstens nach Anspruch 1, gekennzeichnet durch
a) einen Getriebemotor (22) als Antriebsvorrichtung (120),
b) eine von dem Getriebemotor angetriebene Mitnehmerscheibe (34), die die gleiche Drehachse (8) wie die Lenkeranordnung (7) aufweist,
c) eine frei drehbare Lagerung der Lenkeranordnung (7) auf der Drehachse (8),
d) einen Anschlag (35, 36) zwischen Mitnehmerscheibe (34) und Lenkeranordnung (7),
e) eine frei schwenkbar (bei 40) gelagerte Riegelplatte (39) für die Sperrklinke (6), wobei die Führungsstange (15) aufgrund ihrer in ihrer Längsachse erfolgenden Verschiebebewegung die Riegelplatte (39) unterstützen und freigeben kann,
f) eine ortsfest angeordnete Druckfederanordnung (38), die bei der Verschiebebewegung des Prellbocks (2) in der einen Richtung gespannt und in der anderen Richtung entspannt wird.

9. Prellbock nach Anspruch 8, dadurch gekennzeichnet, daß die Führungsstange (15) mit der Mitnehmerscheibe (34) antriebsmäßig verbunden ist.

10. Prellbock nach Anspruch 9, dadurch gekennzeichnet, daß die Riegelplatte (39) an ihrem hinteren Ende eine winkelförmig nach oben gerichtete Auflaufkufe (42) aufweist, die bei abgeklappter Riegelplatte (39) mit dem hinteren Ende der Prellbockstütze (30) bei dessen Rückführung in Kontakt kommt und eine Drehbewegung der Riegelplatte bewirkt.

11. Prellbock wenigstens nach Anspruch 8, . dadurch gekennzeichnet, daß das vordere Ende der Prellbockstütze (30) den Prellbockpuffer (6) fest trägt.

12. Prellbock wenigstens nach Anspruch 8, dadurch gekennzeichnet, daß die Mitnehmerscheibe (34) mit dem Getriebemotor (32) über einen Kettentrieb (33) verbunden ist.

13. Prellbock wenigstens nach Anspruch 8, dadurch gekennzeichnet, daß der Getriebemotor

(32) über von der Mitnehmerscheibe (34) bzw. der Führungsstange (15) betätigte Endschalter hinsichtlich seiner Drehrichtung und seiner Inbetriebnahme bzw. Stillsetzung gesteuert wird.

14. Prellbock nach einem oder mehreren der vorhergehenden Ansprüche, gekennzeichnet durch eine Gehäuse (31) zur Aufnahme der den Prellbock (2) bzw. die Prellbockstütze (30) bildenden Bauteile.

15. Prellbock wenigstens nach Anspruch 8, gekennzeichnet durch einen innerhalb des Gehäuses angeordneten Lagerbock (43) für den in die Nichtarbeitsstellung geschwenkten Prellbock (2).

16. Prellbock wenigstens nach Anspruch 8, dadurch gekennzeichnet, daß die Druckfederanordnung (38) in der Horizontalführung (9) des Prellbocks (2) angeordnet ist.

## Claims

1. Buffer stop (2) for railway vehicles which can be moved on track systems, having two buffer stop supports (3, 4 ; 30) which are aligned in the longitudinal direction of the track and can be moved relative to one another in a spring-loaded manner, to the front end of which buffer stop (2) is connected in an articulated manner a guide link (7), the said front end having a buffer stop impact surface (6), the other end of which guide link (7) is mounted in a fixed position and in such a way that it can be swivelled (at 8) on a foundation outside the clearance gauge (L), whereas the rear end is supported on a fixed thrust block (20), the buffer stop being movable from an inoperative position, clearing the track and located outside the clearance gauge, into a working position inside the vehicle terminating profile, in which working position the buffer stop impact surfaces (6) come into contact with a waggon buffer (5), characterised by
a) a piston-cylinder arrangement (12) which is connected to the guide link (7) and, in the area of the foundation, is mounted, in such a way that it can be swivelled, in a short horizontal guide (14) which is terminated by stops (A and B) at the ends,
b) a horizontal guide (9) for the rear end of the buffer stop supports (3, 4),
c) a locking pawl (10) which can be freely swivelled and is also arranged at the rear end of the buffer stop support and which comes to bear against the fixed thrust block (20),
d) a guide bar (15) connected to the piston-cylinder arrangement (12) in the area of the horizontal guide (14), which guide bar (15), at its end facing away from the piston-cylinder arrangement (12), carries, a locking plate (19) which holds the locking pawl (10) in its position bearing against the thrust block (20) when there is a corresponding movement of the piston-cylinder arrangement (12).

2. Buffer stop according to Claim 1, characterised in that the guide bar (15), on its thrust block side, engages with a locking lever (16) which is mounted in a concentrically rotatable and fixed manner and, at its other lever end, engages with the locking plate (19), which can be displaced in a horizontally reciprocating manner below the fixed thrust block (20) and, in the locking position, engages beneath the locking pawl (10) (Fig. 3).

3. Buffer stop at least according to Claim 1, having buffer stop supports (3, 4) provided on each side of the track, characterised in that the locking levers (16) are connected to one another via a common shaft (Fig. 2).

4. Buffer stop according to one or more of the preceding claims, characterised in that the horizontal guide (14) has a sliding block (21) between the piston-cylinder arrangement (12) and the guide bar (15), the piston-cylinder arrangement (12) and the guide bar (15) engaging on the sliding block (21) (Fig. 4).

5. Buffer stop according to Claims 1 and 4, characterised in that the movement of the sliding block (21) in the horizontal guide (14) is only selected to such an extent that the locking pawl (10) locks or is released.

6. Buffer stop at least according to Claim 1, characterised in that the buffer stop supports (3, 4), which can be moved relative to one another, can be moved towards buffer springs known per se.

7. Buffer stop at least according to Claim 1, characterised in that the guide link (7) is designed as a parallelogram linkage (23) (Fig. 5).

8. Buffer stop at least according to Claim 1, characterised by
a) a gear motor (22) as a drive device (120),
b) a carrier plate (34) driven by the gear motor, which carrier plate (34) has the same rotary axis (8) as the guide link arrangement (7),
c) a freely rotatable mounting of the guide link arrangement (7) on the rotary axis (8),
d) a stop (35, 36) between the carrier plate (34) and the guide link arrangement (7),
e) a locking plate (39), which is mounted in such a way that it can be freely swivelled (at 40), for the locking pawl (6), the guide bar (15), because of its displacement movement which takes place in its longitudinal axis, being able to support and release the locking plate (39),
f) a compression spring arrangement (38) which is arranged in a fixed position and which is tightened in one direction and released in the other direction during the displacement movement of the buffer stop (2).

9. Buffer stop according to Claim 8, characterised in that the guide bar (15) is connected as a drive to the carrier plate (34).

10. Buffer stop according to Claim 9, characterised in that the locking plate (39), at its rear end, has an angular, upwardly directed over-run skid (42), which, when the locking plate (39) is swung down, comes in contact with the rear end of the buffer stop support (30) when the latter is returned, and effects a rotary movement of the locking plate.

11. Buffer stop at least according to Claim 8, characterised in that the front end of the buffer stop support (30) firmly supports the buffer stop (6).

12. Buffer stop at least according to Claim 8, characterised in that the carrier plate (34) is connected to the gear motor (32) by means of a chain drive (33).

13. Buffer stop at least according to Claim 8, characterised in that the gear motor (32), with regard to its rotary direction and its starting or stopping, is controlled by means of limit switches actuated by the carrier plate (34) or the guide bar (15).

14. Buffer stop according to one or more of the preceding claims, characterised by a housing (31) for accommodating the component parts forming the buffer stop (2) or the buffer stop support (30).

15. Buffer stop at least according to Claim 8, characterised by a pedestal (43), arranged inside the housing, for the buffer stop (2) swivelled into the inoperative position.

16. Buffer stop at least according to Claim 8, characterised in that the compression spring arrangement (38) is arranged in the horizontal guide (9) of the buffer stop (2).

## Revendications

1. Heurtoir (2) pour véhicules sur rail pouvant circuler sur des installations de voie, avec deux appuis de heurtoir (3, 4 ; 30), dirigés dans le sens longitudinal de la voie, mobiles d'une manière élastique l'un par rapport à l'autre, en l'extrémité avant, présentant une surface de tamponnement de heurtoir (6) duquel est raccordé d'une manière articulée un bras oscillant (7), qui, en son autre extrémité, est placé à demeure de façon à pouvoir pivoter (en 8) sur une fondation extérieure au gabarit d'espace libre (L), tandis que l'extrémité arrière s'appuie sur une contre-butée fixe (20), où le heurtoir peut être guidé d'une position de repos, qui libère la voie, se trouvant à l'extérieur du gabarit d'espace libre, jusqu'à une position de travail à l'intérieur du gabarit d'encombrement limite, position dans laquelle les surfaces de tamponnement de heurtoir (6) entrent en contact avec un tampon de wagon (5) caractérisé par :
a) un ensemble cylindre-piston (12), relié au bras oscillant (7), qui est logé d'une manière pivotante dans la zone de la fondation dans une glissière horizontale courte (14) limitée par des butées en bout (A, B),
b) une glissière horizontale (9) pour l'extrémité arrière des appuis (3, 4) du heurtoir,
c) un cliquet d'arrêt (10), pouvant pivoter librement, lui aussi disposé à l'extrémité arrière des appuis du heurtoir, et qui vient s'appuyer contre la contre-butée fixe (20),
d) une tringle de guidage (15), reliée à l'ensemble cylindre-piston (12) dans la zone de la glissière horizontale (14), tringle qui, en son extrémité opposée à 1 'ensemble cylindre-piston (12), porte une plaque de verrouillage, qui maintient le cliquet d'arrêt (10) en appui contre la contre-butée (20) ou bien, pour un mouvement correspondant de l'ensemble cylindre-piston (12), libère de la contre-butée (20) le cliquet d'arrêt.

2. Heurtoir selon la revendication 1, caractérisé en ce que la tringle de guidage (15) s'applique, par son côté contre-butée, contre un levier de verrouillage (16), logé à demeure, pouvant tourner autour d'un point central, et qui, en son autre extrémité de levier, est appliqué contre la plaque de verrouillage (19), laquelle peut coulisser horizontalement dans un sens et dans l'autre en dessous de la contre-butée fixe (20) et entre en prise avec le cliquet d'arrêt (10) dans la position de verrouillage (figure 3).

3. Heurtoir au moins selon la revendication 1, avec des appuis de heurtoir (3, 4) prévus sur chaque côté de la voie, caractérisé en ce que les leviers de verrouillage (16) sont reliés l'un à l'autre par un arbre commun (figure 2).

4. Heurtoir selon l'une ou plusieurs des revendications précédentes, caractérisé en ce que la glissière horizontale (14) présente entre l'ensemble cylindre-piston (12) et la tringle de guidage (15) un coulisseau (21) auquel s'applique l'ensemble cylindre-piston (12) et la tringle de guidage (15) (figure 4).

5. Heurtoir selon la revendication 1 ou 4, caractérisé en ce que l'importance du déplacement du coulisseau (21) dans la glissière horizontale (14) n'est choisie que dans la mesure où il en résulte un verrouillage ou une libération du cliquet d'arrêt (10).

6. Heurtoir au moins selon la revendication 1, caractérisé en ce que les appuis de heurtoir (3, 4), mobiles l'un par rapport à l'autre, sont mobiles contre l'action de ressorts de tampons, connus.

7. Heurtoir au moins selon la revendication 1, caractérisé en ce que le bras oscillant (7) est constitué d'une tringlerie en parallélogramme (23) (figure 5).

8. Heurtoir au moins selon la revendication 1, caractérisé par :
a) un motoréducteur (22) en tant qu'appareil moteur (120),
b) un disque d'entraînement (34), entraîné par le motoréducteur, et qui présente le même axe de rotation (8) que le dispositif de bras oscillant (7),
c) un logement, à rotation libre, de l'ensemble bras oscillant (7) sur l'axe de rotation (8),
d) une butée (35, 36) entre le disque d'entraînement (34) et l'ensemble bras oscillant (7),
e) une plaque de verrouillage (39), logée en pivotement libre (en 40) pour le cliquet d'arrêt (6), où la tringle de guidage (15), du fait de son déplacement en coulissement ayant lieu le long de son axe longitudinal, peut soutenir et libérer la plaque de verrouillage (39),
f) un arrangement de ressorts de compression (38), installé à demeure, qui est tendu quand le déplacement de coulissement du heurtoir (2) se fait dans une direction, et est détendu dans l'autre direction.

9. Heurtoir selon la revendication 8, caractérisé en ce que la tringle de guidage (15) est reliée au disque d'entraînement (34) de façon à être entraîné par lui.

10. Heurtoir selon la revendication 9, caractérisé en ce que la plaque de verrouillage (39) présente en son extrémité arrière un patin (42), en forme de cornière, dirigé vers le haut, patin qui, quand la plaque de verrouillage (39) est rabattue, entre en contact avec l'extrémité arrière de l'appui de heurtoir (30) lors de son guidage vers l'arrière, et provoque un mouvement de rotation de la plaque de verrouillage.

11. Heurtoir au moins selon la revendication 8, caractérisé en ce que l'extrémité avant de l'appui de heurtoir (30) porte fermement le tampon de heurtoir (6).

12. Heurtoir au moins selon la revendication 8, caractérisé en ce que le disque d'entraînement (34) est relié au motoréducteur (32) par l'intermédiaire d'une commande par chaînes (33).

13. Heurtoir au moins selon la revendication 8, caractérisé en ce que le motoréducteur (32) est commandé par l'intermédiaire d'interrupteurs de fin de course, actionnés respectivement par le disque d'entraînement (34) et la tringle de guidage (15), pour ce qui est de son mouvement de rotation et, respectivement, de sa mise en service ou de sa mise hors service.

14. Heurtoir selon l'une ou plusieurs des revendications précédentes, caractérisé par un carter (31) destiné à recevoir les composants formant le heurtoir (2) et l'appui de heurtoir (30).

15. Heurtoir au moins selon la revendication 8, caractérisé par un palier-support (43), disposé à l'intérieur du carter, destiné au heurtoir (2) ayant pivoté dans sa position de repos.

16. Heurtoir au moins selon la revendication 8, caractérisé en ce que l'arrangement de ressorts de compression (38) est disposé dans la glissière horizontale (9) du heurtoir (2).
